# EUROPÄISCHE PATENTSCHRIFT

(11) **EP 0 231 024 B1**
(45) Veröffentlichungstag und Bekanntmachung des Hinweises auf die Patenterteilung: **23.10.1991**
(21) Anmeldenummer: 87101169.8
(22) Anmeldetag: 28.01.1987
(51) Int. Cl.: F02P 9/00

(54) **Zündverstärkereinheit für eine Zündanlage**
Spark amplification unit for an ignition device
Unité d'amplification d'étincelle pour un dispositif d'allumage

(30) Priorität: 31.01.1986 DE 3603025
(43) Veröffentlichungstag der Anmeldung: 05.08.1987
(73) Patentinhaber: Isotec AG, CH-6300 Zug (CH)
(72) Erfinder: Mayring, Arnold, I- 25080 Piovere (IT)
(74) Vertreter: Langhoff, Walter (DE)

(56) Entgegenhaltungen:
- FR-A- 2 445 450
- US-A- 3 244 924
- US-A- 4 451 764
- PATENT ABSTRACTS OF JAPAN, Band 3, Nr. 116, 27. September 1979, Seite 163 M 74; & JP-A-54 93 729 (TOYODA CHUO KENKYUSHO K.K.) 25-07-1979

## Beschreibung

Die Erfindung betrifft eine Zündverstärkereinheit gemäß dem Oberbegriff des Anspruchs 1.

Es ist (z.B. aus DE-A1-2.363.804) bereits eine derartige Zündverstärkereinheit in Form eines Zündkerzensteckers bekannt, bei dem der Kondensator ohne Zwischenschaltung irgendwelcher Widerstände parallel zur Funkenstrecke der Zündkerze liegt. Dadurch wird der Zündkerzenfunke so verändert, daß die Zündwilligkeit des Brennstoff/Luftgemisches zunimmt und der spezifische Verbrauch sinkt. Der Nachteil besteht jedoch darin, daß bei höheren Drehzahlen und bei größerem Elektrodenabstand die Funkenbildung unregelmäßig ist.

Der Erfindung liegt die Aufgabe zugrunde, eine Zündverstärkereinheit der eingangs genannten Art zu schaffen, welche selbst bei höheren Drehzahlen und bei extremer Belastung durch Hochspannungszündanlagen zu einer verbesserten und gleichmässigen Funkenbildung führt.

Die Lösung dieser Aufgabe ist darin zu sehen, daß in dem Parallelzweig mit dem Kondensator eine Funkenstrecke von maximal 0,5 mm Elektrodenabstand in Reihe mit dem Kondensator eingefügt ist. Es hat sich gezeigt, daß dadurch nicht nur ein stärkerer und gleichmäßigerer Funke bei hohen Drehzahlen erzeugt wird, sondern daß auch im unteren Drehzahlbereich eines Motors gegenüber bekannten Zündverstärkereinheiten noch eine Brennstoffeinsparung auftritt. Ein weiterer Vorteil liegt darin, daß der Sauerstoffanteil nicht ansteigt oder sich nur unwesentlich verändert, was auf eine bessere Verbrennung hindeutet.

Vorzugsweise beträgt der Abstand der Elektroden der Funkenstrecke 0,05 bis 0,2 mm. Dadurch wird über einen weiten Drehzahlbereich die günstigste Funkenbildung an der Zündkerze erreicht.

Gemäß einer besonderen Ausführungsform der Zündverstärkereinheit in Gestalt eines Zündkerzensteckers mit einem stabförmigen Innenleiter, einer diesen umgebenden Isolierhülse und einer die Isolierhülse umgebenden leitfähigen Ummantelung ist die erfindungsgemäße Ausbildung des Zündkerzensteckers darin zu sehen, daß die Ummantelung mindestens über einen Bereich ihrer äußeren Oberfläche mit einer mindestens einen Ausschnitt aufweisenden Isolierfolie von der Dicke des gewünschten Elektrodenabstandes der Funkenstrecke abgedeckt ist und daß der Ausschnitt vollständig von einem mit Masse zu verbindenden Metallteil abgedeckt ist.

Dabei bildet das Metallteil vorzugsweise eine Metallfolie.

Gemäß einer Weiterbildung umgeben die Isolierfolie und die Metallfolie den Umfang der Ummantelung ganz. Dadurch wird erreicht, daß von dem Zündkerzenstecker keine Störstrahlung ausgehen kann.

Gemäß einer besonderen Ausführungsform sind die Innenfolie und die Metallfolie durch einen Schrumpfschlauch auf der Isolierhülse gehalten.

Die Erfindung ist im folgenden anhand schematischer Zeichnungen an einem Ausführungsbeispiel näher beschrieben. Es zeigen:
- Fig. 1: das Schaltbild einer Zündverstärkereinheit;
- Fig. 2: einen Axialschnitt durch einen Zündkerzenstecker;
- Fig. 3: ist ein Axialschnitt durch eine abgeänderte Ausführungsform eines Zündkerzensteckers.

Das in Fig. 1 dargestellte Schaltbild einer Zündverstärkereinheit zeigt die Funkenstrecke 1 einer Zündkerze, die über einen Widerstand 2 und ein Zündkabel 3 in üblicher Weise an einen Verteiler (nicht dargestellt) einer Zündanlage angeschlossen ist. Parallel zu der Funkenstrecke 1 liegt ein Kondensator 4 mit einer Kapazität zwischen 5 und 100 pF, der in Reihe mit einer Funkenstrecke 5 geschaltet ist, deren eine Elektrode mit Masse verbunden ist.

Fig. 2 zeigt einen Axialschnitt eines Zündkerzensteckers mit den Merkmalen der Erfindung. Der Zündkerzenstecker umfaßt einen stabförmigen Innenleiter 6, der als Hülse ausgebildet ist und im Innern den Widerstand 2 enthält. Das eine Ende des Widerstandes 2 ist mit dem stabförmigen Innenleiter 6 verbunden und weist eine Kappe 7 auf, die so beschaffen ist, daß sie über das Anschlußende der Mittelelektrode einer Zündkerze (nicht dargestellt) paßt.

Das andere Ende des Widerstandes 2 ist mit einem Gewindedorn 8 versehen, der in das Ende des Zündkabels 3 hineingedreht wird.

Der stabförmige Innenleiter 6 und die daran befestigten Teile sind ganz von einer Isolierhülse 9 umgeben, die sich an der Seite des Zündkabels 3 verjüngt, so daß das Zündkabel 3 gerade hindurchpaßt. Das andere Ende der Isolierhülse 9 ist im Querschnitt U-förmig gestaltet.

Auf die äußere Mantelfläche der Isolierhülse 9 ist eine leitfähige Ummantelung 10 aufgebracht, etwa eine Metallfolie. Über diese Ummantelung ist eine Isolierfolie 11 gewickelt, die ein oder mehrere Ausschnitte 12 in Form von runden Löchern aufweist. Die Isolierfolie 11 ist wiederum von einer Metallfolie 13 umgeben, die so groß ist, daß sie die leitfähige Ummantelung 10 ganz umgibt, um Störstrahlungen des Zündkerzensteckers zu vermeiden.

Die Metallfolie 13 steht mit einer Schraubenfeder 14 in Verbindung, die dazu dient, die Masseverbindung der Metallfolie 13 mit einem Motorblock herzustellen, in den die Zündkerze eingeschraubt ist.

Die äußere Hülle des Zündkerzensteckers ist von einem Schrumpfschlauch 15 gebildet, der die leitfähige Ummantelung 10, die Isolierfolie 11, die Metallfolie 13 und ein Ende der Schraubenfeder 14 festsitzend zusammenhält. Durch die von dem Schrumpfschlauch hervorgerufene Druckkraft wird bewirkt, daß die leitfähige Ummantelung 10 und die Metallfolie 13 einen Abstand voneinander haben, der praktisch der Dicke der Isolierfolie 11 entspricht, so daß diese beiden Teile, die zugleich die Elektroden der Funkenstrecke 5 bilden, einen unveränderlichen Abstand voneinander haben.

Der in Fig. 3 im Axialschnitt dargestellte Zündkerzenstecker unterscheidet sich von der Ausführungsform nach Fig. 2 im wesentlichen dadurch, daß anstelle der Isolierfolie 11 eine Kunststoffbeschichtung 21 verwendet ist, die direkt auf die leitfähige Ummantelung 10 aufgetragen ist unter Freilassung eines ringförmigen Ausschnittes 22 von etwa 1 mm Breite, der als Funkenstrecke dient. Das Ganze ist von einer Metallummantelung 23 umgeben, die auf der Kunststoffbeschichtung aufliegt und einen Endbereich von vergrößertem Durchmesser aufweist, der über eine Zündkerze paßt und mittels einer Federverriegelung 24 auf dieser gehalten wird. Das dem zündkerzenseitigen Endbereich gegenüberliegende Ende der Zündverstärkereinheit ist mit einer Gummikappe 25 abgedeckt, durch die sich ein Zündkabel hindurchführen laßt.

Als Kunststoffbeschichtung kann ein Schrumpfschlauch verwendet sein, der gegebenenfalls mit einer Innen-Klebebeschichtung versehen ist.

Bauteile, die mit der Ausführungsform nach Fig. 2 übereinstimmen, sind mit gleichen Bezugszeichen versehen.

Bei dem vorgenannten Ausführungsbeispiel ist die Funkenstrecke einseitig geerdet, und beide Elektroden des Kondensators haben schwebendes Potential. Alternativ kann jedoch auch der Kondensator einseitig mit Masse verbunden sein und beide Elektroden der Funkenstrecke schwebendes Potential haben, also Kondensator und Funkenstrecke in ihrer Anordnung miteinander vertauscht sein. Dadurch läßt sich erreichen, daß man eine wesentlich höhere Kapazität des Kondensators wählen kann, z.B. 150 pF oder mehr. Eine größere Kapazität ist manchmal erforderlich, um abhängig von der Größe der Funkenstrecke und den Konstruktionsmerkmalen des Motors die Laufruhe desselben optimieren zu können.

Die Erfindung läßt sich auch anwenden bei Zündverstärkereinheiten, die nicht direkt auf die Zündkerze aufgesteckt werden, sondern in einem Abstand davon in das Zündkabel eingefügt sind. Der Widerstand 2 kann dabei fortgelassen sein.

## Patentansprüche

1. Zündverstärkereinheit für den Sekundärkreis einer Zündanlage mit einem am Zündkabel (3) angeschlossenen Widerstand (2) und mit einem zwischen dem anderen Ende des Widerstands und Masse liegenden Parallelkreis, dessen einer Zweig einen Kondensator (4) und dessen anderer Zweig eine Zündkerzenfunkenstrecke (1) enthält, **dadurch gekennzeichnet,** daß in dem Zweig mit dem Kondensator eine Funkenstrecke (5) von maximal 0,5 mm Elektrodenabstand in Reihe mit dem Kondensator (4) eingefügt ist.

2. Zündverstärkereinheit nach Anspruch 1, **dadurch gekennzeichnet,** daß der Abstand der Elektroden der Funkenstrecke (5) 0,05 bis 0,2 mm beträgt.

3. Zündverstärkereinheit nach Anspruch 1 oder 2, in Gestalt eines Zündkerzensteckers mit einem stabförmigen Innenleiter (6), einer diesen umgebenden Isolierhülse (9) und einer die Isolierhülse umgebenden leitfähigen Ummantelung (10), **dadurch gekennzeichnet,** daß die Ummantelung (10) mindestens über einen Bereich ihrer äußeren Oberfläche mit einer mindestens einen Ausschnitt (12) aufweisenden Isolierfolie (11) von der Dicke des gewünschten Elektrodenabstandes der Funkenstrecke abgedeckt ist und daß der Ausschnitt (12) vollständig von einem mit Masse zu verbindenden Metallteil (13) abgedeckt ist.

4. Zündverstärkereinheit nach Anspruch 3, **dadurch gekennzeichnet,** daß das Metallteil eine Metallfolie (13) ist.

5. Zündverstärkereinheit nach Anspruch 4, **dadurch gekennzeichnet,** daß die Metallfolie (13) die leitfähige Ummantelung (10) ganz umgibt.

6. Zündverstärkereinheit nach Anspruch 3 bis 5, **dadurch gekennzeichnet,** daß die Isolierfolie (11) und die Metallfolie (13) durch einen Schrumpfschlauch (15) auf der Isolierhülse (9) gehalten sind.

7. Zündverstärkereinheit nach Anspruch 1 oder 2, in Gestalt eines Zündkerzensteckers mit einem stabförmigen Innenleiter (6), einer diesen umgebende Isolierhülse (9) und einer die Isolierhülse umgebenden leitfähigen Ummantelung (10), **dadurch gekennzeichnet,** daß die Ummantelung (10) mindestens auf ihrer Außenseite mit einer Kunststoffbeschichtung (21) versehen ist, die eine Stärke von 0,05 bis 0,2 mm aufweist und eine ringförmige Unterbrechung (22) hat, und daß die so gebildete Baugruppe von einer Metallummantelung (23) umgeben ist, die auf der Kunststoffbeschichtung (21) aufliegt und einen über eine Zündkerze passenden Endbereich mit Federverriegelung (24) umfaßt.

8. Zündverstärkereinheit nach Anspruch 7, **dadurch gekennzeichnet,** daß der zündkabelseitige Endbereich durch eine Gummikappe (25) abgedeckt ist.

## Claims

1. Ignition amplification unit for the secondary circuit of an ignition system having a resistor (2) connected to the ignition cable (3) and having a parallel circuit located between the other end of the resistor and earth, the one branch of the said parallel circuit containing a capacitor (4) and the other branch of said parallel circuit containing a spark plug spark gap (1), characterised in that a spark gap (5) of a maximum of 0.5 mm electrode spacing is inserted in the branch with the capacitor in series with the capacitor (4).

2. Ignition amplification unit according to Claim 1, characterised in that the spacing of the electrodes of the spark gap (5) is 0.05 to 0.2 mm.

3. Ignition amplification unit according to Claim 1 or 2, in the form of a spark plug socket having a rod-shaped internal conductor (6), an insulating sheath (9) surrounding the latter and a conductive casing (10) surrounding the insulating sheath, characterised in that the casing (10) is covered at least over one region of its external surface with an insulating foil (11), having at least one cut-out (12) and being of the thickness of the desired electrode spacing of the spark gap, and in that the cut-out (12) is covered completely by a metal component (13) to be connected to earth.

4. Ignition amplification unit according to Claim 3, characterised in that the metal component is a metal foil (13).

5. Ignition amplification unit according to Claim 4, characterised in that the metal foil (13) completely surrounds the conductive casing (10).

6. Ignition amplification unit according to Claim 3 to 5, characterised in that the insulating foil (11) and the metal foil (13) are held on the insulating sheath (9) by means of a shrinkable hose (15).

7. Ignition amplification unit according to Claim 1 or 2, in the form of a spark plug socket having a rod-shaped internal conductor (6), an insulating sheath (9) surrounding the latter and a conductive casing (10) surrounding the insulating sheath, characterised in that the casing (10) is provided at least on its outside with a plastic coating (21) which has a thickness of 0.05 to 0.2 mm and an annular opening (22), and in that the assembly thus formed is surrounded by a metal casing (23) which rests on the plastic coating (21) and comprises an end region, fitting over a spark plug, with spring locking (24).

8. Ignition amplification unit according to Claim 7, characterised in that the ignition cable-side end region is covered by a rubber cap (25).

## Revendications

1. Unité d'amplification d'étincelle pour le circuit secondaire d'un dispositif d'allumage, comportant une résistance (2) reliée au câble d'allumage (3) et un circuit qui est monté en parallèle entre l'autre extrémité de la résistance et la masse et dont une branche contient un condensateur (4) et dont l'autre branche contient un élément de circuit éclateur (1) de bougie d'allumage, unité caractérisée par le fait que dans la branche contenant le condensateur, on insère en série avec le condensateur (4) un élément de circuit éclateur (5) de distance maximale entre électrodes 0,5mm.

2. Unité d'amplification d'étincelle selon la revendication 1, caractérisée par le fait que la distance des électrodes de l'élément de circuit éclateur (5) vaut 0,05 à 0,2mm.

3. Unité d'amplification d'étincelle selon la revendication 1 ou 2, sous forme d'une fiche de bougie d'allumage comportant un conducteur intérieur (6) en forme de tige, une douille isolante (9) qui l'entoure et une enveloppe conductrice (10) qui entoure la douille isolante, unité caractérisée par le fait que l'enveloppe (10) est recouverte, sur une moins une portion de sa surface extérieure, d'une feuille isolante (11), présentant au moins une découpe (12), de l'épaisseur de la distance désirée entre les électrodes de l'élément de circuit éclateur et par le fait que la découpe (12) est entièrement recouverte d'une pièce métallique (13) à relier à la masse.

4. Unité d'amplification d'étincelle selon la revendication 3, caractérisée par le fait que la pièce métallique est une feuille de métal (13).

5. Unité d'amplification d'étincelle selon la revendication 4, caractérisée par le fait que la feuille métallique (16) entoure complètement l'enveloppe conductrice (10).

6. Unité d'amplification d'étincelle selon les revendications 3 à 5, caractérisée par le fait que la feuille isolante (11) et la feuille métallique (13) sont maintenues sur la douille isolante (9) au moyen d'un tube souple rétractable (15).

7. Unité d'amplification d'étincelle selon la revendication 1 ou 2, sous la forme d'une fiche de bougie d'allumage comportant un conducteur intérieur (6) en forme de tige, une douille isolante (9) qui l'entoure et une enveloppe conductrice (10) qui entoure la douille isolante, unité caractérisée par le fait que l'enveloppe (10) comporte au moins sur sa face extérieure un revêtement de plastique (21) qui présente une épaisseur de 0,5 à 0,2mm et a une interruption annulaire (22), et par le fait que l'ensemble ainsi formé est entouré d'une enveloppe métallique (23) qui repose sur le revêtement de plastique (21) et enserre, par un verrouillage élastique (24), une portion d'extrémité qui s'ajuste sur une bougie d'allumage.

8. Unité d'amplification d'étincelle selon la revendication 7, caractérisée par le fait que la portion d'extrémité située du côté du câble d'allumage est recouverte par un capuchon de caoutchouc (25).
